# EUROPÄISCHE PATENTSCHRIFT

(11) **EP 3 183 459 B1**
(45) Veröffentlichungstag und Bekanntmachung des Hinweises auf die Patenterteilung: **02.08.2023**
(21) Anmeldenummer: 15757450.0
(22) Anmeldetag: 13.08.2015
(51) Int. Cl.: F04D 19/00, F04D 29/52, F04D 29/66, F04D 29/32, F04D 25/06

(54) **AXIALVENTILATOR**
AXIAL FAN
VENTILATEUR AXIAL

(30) Priorität: 18.08.2014 DE 102014111767
(43) Veröffentlichungstag der Anmeldung: 28.06.2017
(73) Patentinhaber: ebm-papst Mulfingen GmbH & Co. KG, 74673 Mulfingen (DE)
(72) Erfinder: GEBERT, Daniel, 74613 Öhringen (DE); PISSARCZYK, Thorsten, 75050 Gemmingen (DE); KLOSTERMANN, Angelika, 74653 Gaisbach (DE); BOHL, Katrin, 74653 Künzelsau (DE); ENGERT, Markus, 97922 Lauda-Königshofen (DE); HAAF, Oliver, 74635 Kupferzell (DE); SCHNEIDER, Marc, 74677 Dörzbach (DE)
(74) Vertreter: Staeger & Sperling Partnerschaftsgesellschaft mbB
(86) Internationale Anmeldenummer: PCT/EP2015/068646
(87) Internationale Veröffentlichungsnummer: WO 2016/026762

(56) Entgegenhaltungen:
- WO-A1-2008/143603
- WO-A1-2012/084725
- DE-T2- 69 024 820
- DE-T2- 69 105 703
- FR-A1- 2 728 028
- US-B2- 7 166 940

## Beschreibung

Die Erfindung betrifft einen Axialventilator zum Einsatz mit einer Wandringplatte, insbesondere im Bereich der Lüftungs-, Klima- und Kältetechnik.

Aus dem Stand der Technik ist bekannt, Ventilatoren mit Wandringplatte jeweils als Baueinheit vorzusehen, wobei die Abmessungen der Wandringplatten standardisiert sind, um eine Austauschbarkeit der Geräte durch Ersatz der gesamten Baueinheit zu ermöglichen. Neue Lösungen von Ventilatoren mit Wandringplatte müssen deshalb bezüglich ihrer Dimensionierung (Länge und Breite der Wandringplatte) derart ausgelegt sein, dass sie bestehende Systeme ersetzen können. Sie unterliegen mithin deren bauraumbedingten Restriktionen hinsichtlich Länge und Breite und müssen herkömmliche EC- und AC-Motoren nutzen können. Für die Ventilatoren werden dabei Laufräder mit einem auf der Normreihe R20 der DIN 323 bzw. ISO 3 basierenden

Durchmesser D_{standard} verwendet, der sich nach folgender Formel berechnet: ${D}_{standard} = {d}_{n - 1} \times \sqrt[20]{10}$

Standarddurchmesser D_{standard} von Laufrädern liegen demnach beispielsweise bei 501 mm, 562 mm, 630 mm, 707 mm usw. Eine Toleranz von 2% kann berücksichtigt werden.

Zur Abstimmung der Einheit aus Ventilator und Wandringplatte können die axiale Erstreckung der Baueinheit, d.h. vor allem des Ventilators, Motors und möglicher Zusatzbauteile, die Dimensionierung und Geometrie des Ventilatorraums in der Wandringplatte sowie das Laufrad selbst verändert werden.

Dabei soll die Strömungsmechanik herkömmlicher Axialventilatoren verbessert werden, um deren Wirkungsgrad und die Luftleistung der bisher verwendeten Motoren durch Reduktion des Drehmomentbedarfs zu erhöhen bzw., um die Möglichkeit zu haben, kostengünstigere Motoren mit geringerem Drehmoment und reduzierter Leistungsaufnahme einzusetzen, welche die Luftleistung in gleicher Weise liefern.

Grundsätzlich kann der Wirkungsgrad durch eine Reduktion der dynamischen Austrittsverluste (Druckrückgewinn) erhöht werden, wie es u.a. in der DE202010016820U1 beschrieben ist. Als bauartbedingte Maßnahmen zur Strömungsbeeinflussung bezüglich Drall und Austrittsgeschwindigkeit können bei einem Axialventilator beispielsweise ein Nachleitrad oder ein Diffusor vorgesehen werden. Eine derart nachgeschaltete Rückwandlung geschieht jedoch nie vollständig und ist damit ineffizienter verglichen zu Maßnahmen innerhalb des Axialventilators, die zu einer Reduktion der Geschwindigkeit im Laufrad führen.

Weiterer druckschriftlicher Stand der Technik aus dem vorliegenden technischen Gebiet ist in den Dokumenten WO 2008/143603 A1, FR 2 728 028 A1, DE 690 24 820 T2 und US 7,166,940 B2 offenbart.

Bei der Verwendung von Außenläufermotoren ist die Nabe im Durchmesser größer als der Motor, da er innerhalb der Nabe sitzt. Eine große Nabe erhöht bei Axialventilatoren jedoch bei gleichem Volumenstrom die Axialgeschwindigkeit der Strömung und damit die Austrittsverluste.

Die Luftleistung eines Axialventilators kann zwar grundsätzlich durch eine Vergrößerung des Laufrads erhöht werden. Problematisch ist hierbei jedoch, dass es bei einer Beibehaltung des Bauraums aufgrund der Nutzung einer in ihren Außenabmessungen auf Standards festgelegten Wandringplatte und einer Vergrößerung des Wandringdurchmessers für das vergrößerte Laufrad zu einer deutlichen Verschlechterung der Akustik kommt. Es sind deshalb zur ganzheitlichen Verbesserung der dynamischen Strömung bereits in dem Axialventilator im Bereich des Laufrads Maßnahmen zu ergreifen, sowohl die dynamischen Austrittsverluste zu reduzieren als auch die Akustik beizubehalten oder gar zu verbessern.

Der Erfindung liegt deshalb die Aufgabe zugrunde, einen Axialventilator mit gegenüber bekannten Systemen verbesserter Effizienz bei nicht erhöhter Geräuschentwicklung bereit zu stellen, der als unmittelbarer Ersatz eines Axialventilators mit Wandringplatte einsetzbar ist.

Diese Aufgabe wird durch die Merkmalskombination gemäß Patentanspruch 1 gelöst.

Die Kombination aus einer Vergrößerung des Laufraddurchmessers D_{L} über den standardisierten Laufraddurchmesser bei gleichzeitiger Anpassung der Einströmgeometrie liefert den gewünschten reduzierten Drehmomentbedarf bei einer nicht verschlechterten Akustik. Durch die Laufraddurchmesservergrößerung erhöht sich die Austrittsfläche, wodurch eine Reduktion der dynamischen Austrittsverluste und eine damit verbundene Effizienzsteigerung erzielt werden. Die Möglichkeit der Vergrößerung des Laufrads bei einer Beibehaltung des guten Akustikverhaltens wird durch die oben beschriebene Einströmgeometrie erzielt.

Erfindungsgemäß ist der Laufraddurchmesser gegenüber dem standardisierten Laufraddurchmesser um einen Faktor g vergrößert wird, während die Außenabmessungen beibehalten werden, d.h. für D₁ und D_{L}: ${D}_{1} = f \times {D}_{standard}$ ${D}_{L} = g \times {D}_{standard}$

Dabei sind die Faktoren g und f in einem Bereich gₘᵢₙ bis gₘₐₓ und in einem Bereich fₘᵢₙ bis fₘₐₓ erfindungsgemäß festgelegt als ${g}_{min} = - 0,00008 \times {D}_{standard} + 1,1$ und ${g}_{max} = - 0,00022 \times {D}_{standard} + 1,34 , vorzugsweise {g}_{max} = - 0,00022 \times {D}_{standard} + 1,088 ,$ und ${f}_{min} = - 0,00022 \times {D}_{standard} = 1,35 , vorzugsweise {f}_{min} = - 0,00028 \times {D}_{standard} + 1,42$ und ${f}_{max} = - 0,00028 \times {D}_{standard} + 1,5 , vorzugsweise {f}_{max} = - 0,00028 \times {D}_{standard} + 1,46 .$

Insbesondere richtet sich die Erfindung dabei auf Laufräder mit Durchmessern von 350 bis 1300mm, weiter bevorzugt 500 bis 910mm. Die Laufräder selbst weisen dabei 3 bis 13, vorzugsweise 4 bis 7 Schaufeln auf.

Das Gehäuse des Axialventilators wird zur Akustikverbesserung erfindungsgemäß derart ausgebildet, dass es eine Einströmgeometrie aufweist, bei der ein Verhältnis j der axialen Breite b des Verjüngungsabschnitts zu dem sich radial senkrecht über die Länge c erstreckenden Außenrandbereich in einem Bereich jₘᵢₙ bis jₘₐₓ definiert ist als ${j}_{min} = - 0,0047 \times {D}_{standard} + 6,5225 ,$ und ${j}_{max} = 0,0054 \times {D}_{standard} + 8,8135 , vorzugsweise {j}_{max} = 8 .$

Durch die Beziehung von Einströmgeometrie und Laufraddurchmesser im genannten Bereich wird ein besonders vorteilhaftes Ergebnis bezüglich Effizienz des Lüfterrads mit einem statischen Wirkungsgrad η>58% (nach ISO 5801) und Akustik erzielt.

In einer alternativen Ausführung ist vorgesehen, dass zwischen dem Außenrandbereich und dem Verjüngungsabschnitt ein sich in axialer, radialer oder schräger Richtung erstreckender Versteifungssteg ausgebildet ist, der sich in einer günstigen Ausführungsvariante axial waagerecht in Strömungsrichtung oder radial senkrecht erstreckt. Eine derartige "Versteifungssicke" versteift das Gehäuse im Einströmbereich und stabilisiert die gesamte Baueinheit aus Ventilator und Wandringplatte.

Bekanntermaßen sind dimensionlos starke Laufräder, bei denen die Lage des statischen Wirkungsgradoptimums bei großen, im Wesentlichen von der Schaufelanzahl und der Winkelanstellung beeinflussten Werten der Durchflusszahl ϕ und der Druckzahl ψ liegt, akustisch besser als dimensionlos schwache Laufräder. Erfindungsgemäß ist für eine besonders positive Akustik optimal, wenn die Lage des statischen Wirkungsgradoptimums bei einem Wert der Druckzahl ψ (nach Norm ISO 5801) in einem Bereich liegt, der definiert ist als $ψ \leq - 0,0003 \times {D}_{standard} + 0,425 ,$ vorzugsweise $ψ < - 0,0003 \times {D}_{standard} + 0,425$

Weiter verbessert werden können die Effizienz und Akustik des Axialventilators durch Ausbildung von Winglets an jeder der Schaufeln des Laufrads, insbesondere durch eine einstückige Ausbildung an den radialen Außenbereichen der Schaufeln.

Um unterschiedliche Motoren mit unterschiedlichen Motordurchmessern an das Laufrad anbinden zu können, wird erfindungsgemäß vorgesehen, dass innerhalb der Nabe des Laufrads ein austauschbarer, in der Größe zu dem jeweiligen Motor passender Motor-Wechseleinsatz anordenbar ist. Das erhöht die Variabilität des Aufbaus und reduziert die Kosten für unterschiedliche Modelle.

Der erfindungsgemäße Axialventilator beschränkt sich nicht auf die Anpassung des Gehäuses im Bereich des Laufrads. Vielmehr wird vorgesehen, dass im Ausströmbereich an dem Gehäuse einstückig ein Diffusor angeordnet ist, um den Druckrückgewinn zu gewährleisten. Der Übergang des Gehäuses von dem Wandringbereich zu dem Diffusor ist in einer bevorzugten Ausführung abgerundet.

Vorteilhaft ist ferner, wenn für vergleichsweise hohe Gegendrücke bei dem erfindungsgemäßen Axialventilator im Ausströmbereich an dem Gehäuse ein Nachleitrad eingesetzt ist, das günstigerweise optional nachrüstbar ist.

Als Berührschutz ist in einer Ausführung der Erfindung ferner vorgesehen, im Ausströmbereich an dem Gehäuse ein Schutzgitter einzusetzen. Das Schutzgitter kann dabei als Einsatz in den Diffusor ausgebildet sein und in Form und Größe passende Maschen oder Ringe aufweisen.

Ferner ist eine Ausführung mit einteiligem Laufrad günstig. Als Schaufelausbildung wird erfindungsgemäß in einer vorteilhaften Ausführung vorgesehen, dass diese profiliert oder gesichelt sind. Als günstige Fertigungsverfahren wird erfindungsgemäß ein Laufrad aus Kunststoff-Spritzguss oder Aluminium-Druckguss vorgeschlagen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine Vorderansicht auf einen Axialventilator mit Wandringplatte;
- Fig. 2: eine dreidimensionale, teilweise geschnittene Ansicht einer Hälfte des Axialventilators aus Fig. 1;
- Fig. 3: eine alternative Ausführung des Axialventilators aus Fig. 2; und
- Fig. 4: ein Diagramm zur erfindungsgemäß erreichten Druckzahl.

Die Figuren sind beispielhaft schematisch. Gleiche Bezugszeichen benennen gleiche Teile in allen Ansichten. Die vorstehend und in den Patentansprüchen als D₁, D_{A}, D_{L}, D_{WR}, D_{standard} bezeichneten Außenabmessungen bzw. Durchmesser sind in den Figuren und im Folgenden jeweils mit Unterstrich, d.h. als D_1, D_A, D_L; D_WR, D_standard gekennzeichnet.

In Figur 1 ist ein Niederdruck-Axialventilator 1 mit einstückig daran ausgebildeter rechteckiger Wandringplatte 9 mit den Seitenkantenlängen D_2 und D_1 (D1<D2) in einer Vorderansicht dargestellt, wobei die Draufsicht einen Blick in Strömungsrichtung bietet und das mit fünf sich von der Nabe 6 radial auswärts erstreckenden Laufradschaufeln 2 ausgebildete Laufrad 20 im Zentrum des Axialventilators 1 zu erkennen ist. Die Wandringplatte 9 weist Standardabmessungen auf und bildet mit dem Axialventilator 1 eine Baueinheit, die einen unmittelbaren Austausch mit bestehenden Systemen, beispielsweise in Verflüssigern, Wärmetauschern, Kälteanlagen und dergleichen, ermöglicht.

Figur 2 zeigt eine Hälfte des Axialventilators aus Fig. 1 in einer dreidimensionalen, teilweise geschnittenen Ansicht. Es versteht sich, dass die der axialen Mittellinie gegenüberliegende Hälfte gespiegelt identisch ausgebildet ist. Der Axialventilator 1 umfasst einen als Außenläufer ausgebildeten Motor 8, der innerhalb der Nabe 6 angeordnet und über einen zu der Dimension des Motors 8 passenden Motor-Wechseleinsatz 7 an das Laufrad 20 angebunden ist. Der Motor-Wechseleinsatz 7 kann lösbar an der Nabe 6 befestigt sein. Der Motor 8 treibt über den Motor-Wechseleinsatz 7 die Nabe 6 und somit das Laufrad 20 an.

Das Gehäuse 10 des Axialventilators 1 weist in Strömungsrichtung von links nach rechts gesehen einen Einströmbereich 11 mit maximaler Gehäuseaußenabmessung D_1, einen im Querschnitt teilelliptisch gebogenen Verjüngungsabschnitt 4, einen sich axial waagerecht erstreckenden Mittelabschnitt 14 und einen mit einem Diffusor 3 ausgebildeten Ausströmbereich 12 auf. Der Öffnungswinkel "alpha" des Diffusors 3 liegt bei etwa 12 Grad. Die axiale Gesamtlänge des Axialventilators 1 ist mit h gekennzeichnet. Das Laufrad 20 ist in dem Axialventilator 1 im Wesentlichen auf Höhe des Mittelabschnitts 14 angeordnet, wobei eine senkrechte Ebene an der Grenze zwischen dem Mittelabschnitt 14 und dem Diffusor 3 das Laufrad 20 in radialer Richtung schneidet. Jede Schaufel 2 des Laufrads 20 weist an ihrem radialen Endabschnitt ein sich entlang der axialen Außenkante erstreckendes Winglet 21 auf.

Das Laufrad 20 weist ferner einen gegenüber einem basierend auf der DIN 323 bzw. ISO 3 standardisierten Laufraddurchmesser D_standard vergrößerten Laufraddurchmesser D_L auf, so dass das Verhältnis von D_1/D_L kleiner ist als das Verhältnis von D_1/D_standard. Durch die Durchmesservergrößerung des Laufrads 20 gegenüber dem standardisierten Laufraddurchmesser D_standard erhöht sich die Austrittsfläche des Axialventilators 1, wodurch seine dynamischen Austrittsverluste reduziert und die Effizienz gesteigert werden. In der gezeigten Ausführung ist der Laufraddurchmesser D_L ca. 10% größer als der standardisierte Laufraddurchmesser D_standard.

Im Einströmbereich 11 ist einströmseitig ein sich von dem Gehäuseaußendurchmesser D_1 bis zu dem Einströmdurchmesser D_A radial senkrecht über eine Länge c/2 erstreckender Außenrandbereich 5 ausgebildet, an den sich in axialer Strömungsrichtung gesehen der Verjüngungsabschnitt 4 anschließt. Die radiale Länge c des Außenrandbereichs 5 ergibt sich aus der Differenz der Gehäuseaußenabmessung D_1 und dem festlegbaren Einströmdurchmesser D_A. Die axiale Breite b und radiale Länge a des Verjüngungsabschnitts 4 bilden ein Verhältnis von a/b, das in der gezeigten Ausführung in etwa dem Wert 0,5 entspricht. Gemessen werden die Längen a und b unter Berücksichtigung der Wandstärke des Gehäuses 10. Die Länge b endet an dem Punkt, bei dem das Gehäuse 10 in den vollständig waagerechten Mittelabschnitt 14 übergeht, d.h. keine Bogenform des Verjüngungsabschnitts 4 mehr feststellbar ist. Die Länge a endet an dem Punkt, bei dem das Gehäuse 10 in den vollständig senkrechten Außenrandbereich 5 übergeht, d.h. keine Bogenform des Verjüngungsabschnitts 4 mehr feststellbar ist. Das axiale Ende des Verjüngungsabschnitts 4 in Strömungsrichtung bildet eine senkrechte Ebene, welche bei der gezeigten Ausführung im Wesentlichen mit der Vorderkante der Nabe 6 zusammenfällt.

Figur 3 zeigt eine zur Ausführung gemäß Figur 2 alternative Ausführungsform, bei der alle Merkmale identisch sind, jedoch an dem Gehäuse 10 des Axialventilators 1 im Einströmbereich 11 zusätzlich zwischen, d.h. im Übergang von dem Außenrandbereich 5 zu dem Verjüngungsabschnitt 4 ein sich in axialer Richtung waagerecht erstreckender Versteifungssteg 13 zur Versteifung des Einströmbereichs 11 ausgebildet ist. Bei dieser Ausführung lässt sich das Maß a des Verjüngungsabschnitts 4 noch einfacher bestimmen, da es sich bis zur axialen Innenseite des axial waagerechten Versteifungsstegs 13 erstreckt.

Figur 4 zeigt die Reduzierung der Druckzahl ψ des erfindungsgemäßen Axialventilators 1 gegenüber solchen des Stands der Technik bezogen auf den standardisierten Laufraddurchmesser D_standard. Das statische Wirkungsgradoptimum des erfindungsgemäßen Axialventilators 1 liegt überraschenderweise bei einem Druckzahlwert ψ≤-0,0003×D_standard+0,425, d.h. auf oder unterhalb der im Diagramm eingezeichneten Grenzkurve, wohingegen die Laufräder gemäß dem Stand der Technik mit und ohne Nachleitrad stets oberhalb der Grenzkurve liegen.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht. Beispielsweise ist die Anzahl der Schaufeln des Laufrads nicht auf fünf beschränkt, sondern kann im Bereich von 3 bis 13, insbesondere 4 bis 7 liegen. Ferner können ein in den Figuren nicht dargestelltes Nachleitrad zur Strömungsoptimierung sowie ein Schutzgitter als Berührschutz eingesetzt werden.

## Patentansprüche

1. Axialventilator zum Einsatz mit einer Wandringplatte (9), mit einem Motor (8), einem Gehäuse (10) mit Einströmbereich (11) und Ausströmbereich (12) und einem von dem Motor (8) antreibbaren Laufrad (20), wobei das Gehäuse (10) einströmseitig eine Gehäuseaußenabmessung (D₁) und das Laufrad (20) einen gegenüber einem basierend auf der Normreihe R20 der DIN 323 oder ISO 3 standardisierten Laufraddurchmesser (D_{standard}) vergrößerten Laufraddurchmesser (D_{L}) aufweist, so dass ein Verhältnis von D₁/D_{L} kleiner ist als ein Verhältnis von D₁/D_{standard}, wobei der Einströmbereich (11) einströmseitig einen sich von einem Einströmdurchmesser (D_{A}) auf einen Wandringdurchmesser (D_{WR}) im Querschnitt gesehen bogenförmig verkleinernden Verjüngungsabschnitt (4) aufweist, dessen axiale Breite (b) und radiale Länge (a) ein Verhältnis von (a)/(b) in einem Bereich von 0,3 bis 0,7, insbesondere von 0,4 bis 0,6 bilden, wobei
der Motor (8) als Außenläufermotor ausgebildet ist und das Laufrad (20) eine Nabe (6) aufweist, innerhalb welcher der Motor (7) aufgenommen ist, innerhalb der Nabe (6) ein Motor-Wechseleinsatz angeordnet ist, an den unterschiedliche Motoren mit unterschiedlichen Motordurchmessern anbindbar sind, und
im Ausströmbereich (12) an dem Gehäuse (10) einstückig ein Diffusor (3) angeordnet ist und ein Übergang des Gehäuses (10) von dem Wandringbereich (1) zu dem Diffusor (3) abgerundet ist, wobei
der Laufraddurchmesser (DL) gegenüber dem standardisierten Laufraddurchmesser (D_{standard}) um den Faktor g bei konstantem Gehäuseaußendurchmesser (D1) vergrößert ist, wobei der Faktor g in einem Bereich gmin bis gmax definiert ist, wobei $gmin = - 0,00008 \times {D}_{standard} + 1,1$ und $gmax = - 0,00022 \times {D}_{standard} + 1,34 ,$ und wobei
das Gehäuse (10) eine Einströmgeometrie aufweist, bei der ein Verhältnis j der axialen Breite (b) zu dem sich radial senkrecht über die Länge (c) erstreckenden Außenrandbereich (5) in einem Bereich jmin bis jmax definiert ist, wobei $jmin = - 0,0047 \times {D}_{standard} + 6,5225 ,$ und $jmax = 0,0054 \times {D}_{standard} + 8,8135 .$

2. Axialventilator nach Anspruch 1, **dadurch gekennzeichnet, dass** die Wandringplatte (9) standardisierte Außenabmessungen aufweist und rund oder rechteckig ausgebildet ist, wobei bei einer rechteckigen Ausbildung ihre kürzere Seitenkante und bei einer runden Ausbildung ihr Gesamtdurchmesser der Gehäuseaußenabmessung (D1) entsprechen.

3. Axialventilator nach zumindest einem der vorigen Ansprüche, **dadurch gekennzeichnet, dass** die Wandringplatte (9) einstückig an dem Gehäuse (10) ausgebildet ist.

4. Axialventilator nach zumindest einem der vorigen Ansprüche, **dadurch gekennzeichnet, dass** der Einströmbereich (11) des Gehäuses (10) einströmseitig einen sich von der Gehäuseaußenabmessung (D1) bis zu einem Einströmdurchmesser (DA) radial senkrecht über eine Länge (c) erstreckenden Außenrandbereich (5) aufweist, an den sich in axialer Richtung in Strömungsrichtung gesehen der Verjüngungsabschnitt (4) anschließt.

5. Axialventilator nach zumindest einem der vorigen Ansprüche 1 bis 4, **dadurch gekennzeichnet, dass** sich der radial senkrecht über die Länge (c) erstreckenden Außenrandbereich (5) aus der Differenz aus Gehäuseaußenabmessung (D1) und Einströmdurchmesser (DA) bestimmt.

6. Axialventilator nach einem der vorigen Ansprüche 4 bis 5, **dadurch gekennzeichnet, dass** zwischen dem Außenrandbereich (5) und dem Verjüngungsabschnitt (4) ein Versteifungssteg (13) ausgebildet ist.

7. Axialventilator nach einem der vorigen Ansprüche, **dadurch gekennzeichnet, dass** das Verhältnis j in dem Bereich jmin bis jmax definiert ist, wobei $jmin = - 0,0047 \times {D}_{standard} + 6,5225 ,$ und $jmax = 8 .$

8. Axialventilator nach zumindest einem der vorigen Ansprüche, **dadurch gekennzeichnet, dass** das Laufrad (20) eine Vielzahl von Schaufeln (2) aufweist an deren radialen Außenbereichen jeweils einstückig ein Winglet (21) ausgebildet ist.

## Claims

1. An axial fan for use with a wall ring plate (9), comprising a motor (8), a housing (10) with an inlet region (11) and an outlet region (12), and a rotor (20) which can be driven by the motor (8), wherein the housing (10), on the inlet side, has an outer housing dimension (D₁) and the rotor (20) has an increased rotor diameter (D_{L}) as compared with a rotor diameter (D_{standard}) which is standardized based on the standard series R20 of DIN 323 or ISO 3, so that a ratio of D₁/D_{L} is less than a ratio of D₁/D_{standard}, wherein, on the inlet side, the inlet region (11) has a tapered section (4) that narrows in an arched manner in a cross-sectional view from an inlet diameter (D_{A}) to a wall ring diameter (D_{WR}), the axial width (b) and radial length (a) of which tapered section form a ratio of (a)/(b) in a range from 0.3 to 0.7, in particular 0.4 to 0.6, wherein the motor (8) is configured as an external rotor motor, and the rotor (20) has a hub (6) in which the motor (7) is received, wherein a motor replacement insert is arranged inside the hub (6), wherein different motors with different motor diameters can be connected to this insert, and wherein in the outlet region (12), a diffusor (3) is arranged integrally on the housing (10), and in that a transition of the housing (10) from the wall ring region (1) to the diffusor (3) is rounded off, wherein
the rotor diameter (D_{L}) is increased by the factor g with a constant outer housing diameter (D₁) as compared with the standardized rotor diameter (D_{standard}), wherein the factor g is defined in a range of gₘᵢₙ to gₘₐₓ, wherein ${g}_{min} = - 0.00008 \times {D}_{standard} + 1.1$ and ${g}_{max} = - 0.00022 \times {D}_{standard} + 1.34 ,$ and wherein
the housing (10) has an inlet geometry in which a ratio j of the axial width (b) to the outer edge region (5) extending radially vertically over the length (c) is defined in a range of jmin to jmax, wherein ${j}_{min} = - 0.0047 \times {D}_{standard} + 6.5225 ,$ and ${j}_{max} = 0.0054 \times {D}_{standard} + 8.8135 .$

2. The axial fan according to claim 1, **characterized in that** the wall ring plate (9) has standardized outer dimensions and is round or rectangular, wherein in the case of a rectangular configuration, its shorter side edge and in the case of a round configuration its total diameter corresponds to the outer housing dimension (D₁).

3. The axial fan according to at least one of the preceding claims, **characterized in that** the wall ring plate (9) is integrally formed on the housing (10).

4. The axial fan according to at least one of the preceding claims, **characterized in that**, on the inlet side, the inlet region (11) of the housing (10) has an outer edge region (5) extending from the outer housing dimension (D₁) to an inlet diameter (D_{A}) in a radially vertical manner over the length (c), which outer edge area is followed by the tapered section (4), as viewed in the direction of axial flow.

5. The axial fan according to at least one of the preceding claims 1 to 4, **characterized in that** the outer edge area (5) extending radially vertically over the length (c) is determined from the difference of the outer housing dimension (D₁) and the inlet diameter (D_{A}).

6. The axial fan according to any of the preceding claims 4 to 5, **characterized in that** a reinforcement web (13) is formed between the outer edge region (5) and the tapered section (4).

7. The axial fan according to one of the preceding claims, **characterized in that** the ratio j is defined in the range jₘᵢₙ to jₘₐₓ, wherein ${j}_{min} = - 0.0047 \times {D}_{standard} + 6.5225 ,$ and $jmax = 8 .$

8. The axial fan according to at least one of the preceding claims, **characterized in that** the rotor (20) comprises a plurality of blades (2), with a winglet (21) being integrally formed on the radial outer region of each blade.

## Revendications

1. Ventilateur axial à utiliser avec un panneau circulaire mural (9), avec un moteur (8), un boîtier (10) avec une zone d'entrée (11) et une zone de sortie (12) et une turbine (20) qui peut être entraînée par le moteur (8), dans lequel le boîtier (10) a une dimension extérieure de boîtier (D₁) sur le côté entrée et la turbine (20) a un diamètre de turbine (DL) augmenté par rapport à un diamètre de turbine standardisé (D_{standard}) basé sur la série de normes R20 de la norme DIN 323 ou ISO 3, de sorte qu'un rapport D₁/DL est inférieur à un rapport D₁/D_{standard}, dans lequel la zone d'entrée (11) a côté entrée une section conique (4) qui diminue en arc de cercle, en coupe transversale, d'un diamètre d'entrée (DA) à un diamètre d'anneau de paroi (D_{WR}), dont la largeur axiale (b) et la longueur radiale (a) forment un rapport de (a)/(b) dans une plage de 0,3 à 0,7, notamment de 0,4 à 0,6, dans lequel
le moteur (8) est conçu comme un moteur à rotor externe et la turbine (20) a un moyeu (6) dans lequel le moteur (7) est logé, un insert interchangeable de moteur est agencé à l'intérieur du moyeu (6), auquel différents moteurs avec différents diamètres de moteur peuvent être raccordés, et
un diffuseur (3) est agencé d'un seul tenant sur le boîtier (10) dans la zone de sortie (12) et une transition du boîtier (10) de la zone circulaire mural (1) au diffuseur (3) est arrondie, dans lequel
le diamètre de turbine (DL) est augmenté du facteur g par rapport au diamètre de turbine standardisé (D_{standard}) avec un diamètre extérieur de boîtier constant (D₁), dans lequel le facteur g est défini dans une plage de gmin à gmax, où $gmin = - 0,00008 \times {D}_{standard} + 1,1$ et $gmax = - 0,00022 \times {D}_{standard} + 1,34 ,$ et dans lequel le boîtier (10) a une géométrie d'entrée dans laquelle un rapport j de la largeur axiale (b) à la zone de bord extérieur (5) s'étendant radialement perpendiculairement sur la longueur (c) est défini dans une plage jmin à jmax, où $jmin = - 0,0047 \times {D}_{standard} + 6,5225$ et $jmax = 0,0054 \times {D}_{standard} + 8,8135 .$

2. Ventilateur axial selon la revendication 1, **caractérisé en ce que** le panneau circulaire mural (9) a des dimensions extérieures standardisées et est rond ou rectangulaire, dans lequel, dans le cas d'une configuration rectangulaire, son bord latéral le plus court et, dans le cas d'une configuration circulaire, son diamètre total correspond à la dimension extérieure du boîtier (D₁).

3. Ventilateur axial selon au moins l'une des revendications précédentes, **caractérisé en ce que** le panneau circulaire mural (9) est formé d'une seule pièce sur le boîtier (10).

4. Ventilateur axial selon au moins l'une des revendications précédentes, **caractérisé en ce que** la zone d'entrée (11) du boîter (10) a côté entrée une zone de bord extérieur (5) qui s'étend radialement perpendiculairement sur une longueur (c) depuis la dimension extérieure du boîtier (D₁) jusqu'à un diamètre d'admission (DA) et à laquelle se raccorde, dans la direction axiale, vu dans le sens d'écoulement, la section conique (4).

5. Ventilateur axial selon au moins l'une des revendications précédentes 1 à 4, **caractérisé en ce que** la zone de bord extérieur (5) s'étendant radialement perpendiculairement sur la longueur (c) est déterminée à partir de la différence entre les dimensions extérieures du boîtier (D1) et le diamètre d'entrée (DA).

6. Ventilateur axial selon l'une des revendications précédentes 4 à 5, **caractérisé en ce qu'**une toile de raidissement (13) est formée entre la zone de bord extérieur (5) et la section conique (4).

7. Ventilateur axial selon l'une des revendications précédentes, **caractérisé en ce que** le rapport j est défini dans la plage jmin à jmax, où $jmin = - 0,0047 \times {D}_{standard} + 6,5225$ et $jmax = 8 .$

8. Ventilateur axial selon au moins l'une des revendications précédentes, **caractérisé en ce que** la turbine (20) comporte une pluralité d'aubes (2) sur les zones extérieures radiales desquelles une ailette (21) est formée d'une seule pièce.
